# EUROPÄISCHE PATENTSCHRIFT

(11) **EP 0 859 646 B1**
(45) Veröffentlichungstag und Bekanntmachung des Hinweises auf die Patenterteilung: **20.03.2002**
(21) Anmeldenummer: 95936931.5
(22) Anmeldetag: 04.12.1995
(51) Int. Cl.: A62B 1/06

(54) **WINDE FÜR AUF-/ABSEILGERÄT**
WINCH FOR ROPE HOISTING AND LOWERING DEVICES
TREUIL POUR APPAREIL DE LEVAGE ET D'ABAISSEMENT

(30) Priorität: 06.11.1995 CH 313595
(43) Veröffentlichungstag der Anmeldung: 26.08.1998
(73) Patentinhaber: Rollgliss AG, 8034 Zürich (CH)
(72) Erfinder: WULLIMANN, Frank, CH-4512 Bellach (CH)
(74) Vertreter: EGLI-EUROPEAN PATENT ATTORNEYS
(86) Internationale Anmeldenummer: CH9500288
(87) Internationale Veröffentlichungsnummer: WO9717106

(56) Entgegenhaltungen:
- EP-A- 0 110 250
- WO-A-90/12620
- WO-A-91/08798
- DE-A- 1 481 900
- FR-A- 2 212 757
- US-A- 4 058 294

## Beschreibung

Die vorliegende Erfindung bezieht sich auf eine Handwinde gemäss Oberbegriff des Anspruchs 1.

Eine mit einer Handkurbel versehbare Winde ist beispielsweise aus der DE-OS-1 481 900 bekannt. Diese vor allem zum Abseilen vorgesehene Winde weist eine drehbare Rolle mit einer Nut auf, in welcher mehrere Windungen eines Seilvorrates angeordnet sind. Ein hydraulischer Energiewandler bremst die Drehgeschwindigkeit der Rolle beim Abseilen. Mittels einer Handkurbel kann ein geeignetes Übersetzungsglied angetrieben werden, um sich mit dem Abseilgerät auch hinaufwinden zu können.

Aus der US-PS 4,058,294 auf der sich der Oberbegriff des Anspruchs 1 basiert, geht eine drehbar gelagerte, mit einer Nut versehene Treibrolle sowie eine gleichgrosse Führungsrolle einer Winde hervor. Am Umfang von beiden Rollen liegt ein Seil an. Durch eine Zugbelastung des Seiles kann die Treibrolle auf die Führungsrolle zubewegt werden.

In der EP 0 110 250 A2 ist eine Antriebseinrichtung für ein Zugseil gezeigt, bei dem zwei Umlenkrollen an einem Wiegebalken angeordnet sind, der bezüglich einer Antriebsrolle um zwei in einem Lagerrahmen befestigten Zapfen schwenkbar und lediglich zu Zwecken einer Voreinstellung auch verschiebbar ausgebildet ist. Im Betrieb können sich die Zugkräfte auf das Seil sowie die dadurch bedingten Reibungskräfte zwischen dem Zugseil und den Umlenkrollen und der ebenfalls am Lagerrahmen angeordneten Antriebsrolle dadurch einstellen, dass einmal der Lagerrahmen um die ortsfeste Achse der Antriebsrolle und zum anderen der Wiegebalken innerhalb des Lagerrahmens um die Achse seiner Zapfen pendelt.

Auf-/Abseilgeräte, z.B. gemäss der europäischen Patentveröffentlichung EP-A-0 480 117 der Anmelderin, werden bevorzugt dafür eingesetzt, Personen oder Lasten an einem Seil heraufzuziehen bzw. herunterzulassen. Bevorzugte Einsatzgebiete sind das Rettungswesen oder allgemein der mobile Einsatz dieser Geräte. Die Auf-/Abseilgeräte haben im Wesentlichen die Funktion einer Reduktion der Rückhaltekraft beim Abseilen in Verbindung mit einer Sicherung gegen unkontrolliertes Abstürzen der am Seil hängenden Person oder Last.

Es hat sich nun gezeigt, dass das Ziehen mit der Hand oder auch mit einem speziellen Handgriff bei unvorhergesehen schweren Lasten oder über grössere Zughöhen die ziehende Person überfordern kann. Dadurch kann es zu einem unbeabsichtigten Wiederabseilen kommen, wenn auch durch die Sicherungseinrichtung des Auf-/Abseilgerätes abgebremst wird. Weitere mögliche Folgen sind Blessuren (Abschürfungen, Blasen) und Ermüdungserscheinungen bei der ziehenden Person.

Ist das Auf-/Abseilgerät an der Spitze eines Dreibocks angebracht, so besteht auch die Gefahr des Überziehens und des Umkippens des Dreibocks.

Aufgabe der vorliegenden Erfindung ist es daher, eine Vorrichtung anzugeben, die das Ziehen an einem Zugseil erleichtert und sich einfach auf der Zugseite eines Auf/Abseilgerätes mit dem Zugseil in Eingriff bringen lässt.

Eine derartige Vorrichtung ist in Form einer Winde im Anspruch 1 angegeben. Die weiteren Ansprüche nennen bevorzugte Ausführungsformen der erfindungsgemässen Winde.

Die erfindungsgemässe Winde zeichnet sich demnach dadurch aus, dass das Zugseil über eine erste Führungsrolle um eine mit einer umlaufenden Nut versehene Treibrolle herum und schliesslich über eine zweite Führungsrolle geführt wird. Die Treibrolle ist dabei verschiebbar gelagert, so dass sie unter dem Zug des Seiles gegen die Führungsrollen gedrückt wird. Insbesondere die Lauffläche der ersten Führungsrolle drückt dabei das Seil in den Einschnitt der Treibrolle hinein, wodurch zumindest ein Reibschluss des Seiles mit der Treibrolle entsteht. Eine Drehbewegung der Treibrolle führt danach zu einer entsprechenden Bewegung am Zugseil. In der einfachsten Form verfügt die Treibrolle über eine Handkurbel, ein motorischer Antrieb zum Beispiel durch einen Getriebemotor ist jedoch ebenfalls denkbar.

Die umlaufende Nut in der Treibrolle ist bevorzugt konisch zulaufend, d. h. mit im wesentlichen V-förmigem Querschnitt, ausgeführt und zusätzlich mit einer unebenen Oberfläche ausgestattet, um einerseits ein sicheres Einklemmen des Seils zu bewirken und durch die Formgebung der Oberfläche zusätzlich eine Formschlusskomponente zwischen Seil und Treibrolle zu erhalten.

Die Führungsrollen sind so bevorzugt angeordnet, dass sich eine Umschlingung der Treibrolle von mindestens 180° und bevorzugt deutlich mehr ergibt.

Die Erfindung soll im weiteren anhand eines Ausführungsbeispieles unter Bezugnahme auf Figuren weiter beschrieben werden.
- Figur 1: zeigt eine Aufsicht auf eine erfindungsgemässe Handwinde;
- Figur 2: zeigt die Handwinde mit Schnitte durch die Treibrolle gemäss II-II in Fig. 3;
- Figur 3: zeigt eine Frontansicht der Handwinde; und
- Figur 4: zeigt eine Führungsrolle im Schnitt gemäss IV-IV in Fig. 1.

Wie Figuren 1 und 2 zeigen, durchläuft das Seil 2, das vom Auf-/Abseilgerät kommt und unter entsprechendem Zug steht, zunächst einen vorbekannten Handgriff 3, der mit einer Klemmvorrichtung 4 versehen ist. Die Klemmvorrichtung 4 sperrt ein Zurücklaufen des Seiles 2. Derartige Handgriffe dienen zum Beispiel dazu, von Hand ein Seil gegen die Klemmrichtung der Klemmvorrichtung zu ziehen. Der Handgriff weist Bohrungen 5 auf, mit denen er auf Bolzen 6 aufgesetzt werden kann. Die Bolzen 6 befinden sich fest auf der Grundplatte 7 der Handwinde 8. Das Seil 2 verläuft vom Handgriff 3 aus unter einer Führungsplatte 9 hindurch, über eine zweite Führungsrolle 10, um die Treibrolle 11 herum und schliesslich über die erste, ausgangsseitige Führungsrolle 12, von wo das freie Ende 13 des Seiles frei herunterhängt.

Die Führungsrollen 10 und 12 können einfache, auf Achsen 14 frei drehbar gelagerte Rollen mit ebener Lauffläche sein. Bevorzugt ist jedoch die zweite Führungsrolle 10 mit einer konkaven Lauffläche ausgestattet, wie sie Figur 4 zeigt. Um die Führung des Seiles 2 zur ersten Führungsrolle 12 weiter zu verbessern, ist noch eine Führungszunge 15 vorhanden.

Die Führungsrollen 10, 12 sind möglichst nah nebeneinander angeordnet, damit sich einerseits eine möglichst weitgehende Umschlingung der Treibrolle 11 durch den schlaufenförmigen Seilabschnitt 25 ergibt, ohne dass die gegenläufig zwischen den Führungsrollen 10, 12 durchlaufenden Seilabschnitte 2, 13 einander behindern. Die Umschlingung ist der Winkelbereich, in dem der Seilabschnitt 25 fest an der Treibrolle 11 anliegt, wenn diese an die Führungsrollen 10, 12 angedrückt ist.

Die Treibrolle 11 ist leicht drehbar auf einem Achsstummel 18 gelagert, der sich auf dem Gleiter 19 befindet. Der Gleiter 19 ist verschiebbar im Einschnitt 20 in der Grundplatte 7 angeordnet. Als Sicherung gegen Herausrutschen des Gleiters 19 aus dem Einschnitt ist noch eine Sicherung 21 vorhanden, im vorliegenden Fall eine Schraube mit einer Unterlagescheibe, die die Oeffnung des Einschnitts 20 verengt. An der Treibrolle 11 ist direkt die Kurbel 16 mit drehbar gelagertem Handgriff 17 angebracht.

Wie bereits in Figur 1 zu sehen, liegt der schlaufenförmige Seilabschnitt 25 vollständig in der Nut 22 der Treibrolle 11 (Figur 3). Die Flanken 23 der Nut 22 sind, wie im Schnitt durch die Treibrolle 11 in Figur 2 zu sehen, zusätzlich mit Vertiefungen 24 ausgestattet, die auf den beiden Flanken 23 gegeneinander versetzt angeordnet sind. Die damit erzeugte Unebenheit der Flankenoberfläche erzeugt einen zusätzlichen Formschluss zwischen dem Seilabschnitt 25, der in der Nut 22 liegt, und der Treibrolle 11.

In Figur 2 ist, im Gegensatz zu Figur 1, der Zustand der Treibrolle 11 während der Betätigung der Handwinde 8 dargestellt: Unter dem Zug des Seils 2 hat sich die Treibrolle 11 auf die Führungsrollen 10, 12 zubewegt, wobei deren Laufflächen, insbesondere diejenige der ersten Führungsrolle 12, das Seil 2, 25 tief in die Nut 22 hineindrücken. Hierdurch wird eine Kopplung des Seils 2, 25 mit der Treibrolle 11 bewirkt, die bei zunehmendem Zug am Seil 2 noch stärker wird. Anfänglich kann, wenn der Zug noch von der Klemmvorrichtung 4 aufgenommen wird, auch durch Ziehen am freien Ende 13 das Andrücken der Treibrolle 11 an die Führungsrollen 10, 12 bewirkt werden. U. a. für die Verwendbarkeit für verschiedene Seildicken ist die Nut 22 im Querschnitt V-förmig ausgebildet.

Umgekehrt ist auch ein Lösen des Seiles 2, 25 möglich, solange die Klemmvorrichtung 4 des Handgriffs 3 wirksam ist: Wird die Treibrolle 11 in Gegenrichtung zum Pfeil 26 bewegt, so übernimmt die Klemmvorrichtung 4 den Zug am Seil 2, und unter weiterem Drehen der Treibrolle 11 kann diese von den Führungsrollen 10, 12 wegbewegt werden und das Seil 25 aus der Treibrolle 11 entnommen werden. Vorteilhaft wirkt die Klemmvorrichtung 4 hier auch in dem Falle, dass der Handgriff 17 versehentlich losgelassen wird ("Totmannsicherung").

Figur 3 zeigt schliesslich noch die bevorzugte Befestigungsvorrichtung 30, die an der Rückseite der Grundplatte 7 angebracht ist. Sie besteht im wesentlichen aus einer Klemmvorrichtung mit einer Klemmschraube 31. Damit kann die Handwinde zum Beispiel an einem Profilrohr 32 eines Dreibeins befestigt werden, an dessen Spitze das Auf-/Abseilgeät befestigt ist, zum Beispiel bei Aufstellung über einer Schachtöffnung.

Aus der vorstehenden Beschreibung eines bevorzugten Ausführungsbeispieles sind dem Fachmann zahlreiche Varianten zugänglich, ohne den Bereich der Erfindung zu verlassen. Denkbar ist unter anderem, statt oder zusätzlich zum Handkurbelantrieb einen motorischen Antrieb, zum Beispiel durch einen elektrischen Getriebemotor, vorzusehen. Die Handwinde kann auch ohne Halterung für den Handgriff 3 ausgeführt werden, sofern auf diese Sicherungsfunktion verzichtet werden kann. Statt der offenen Ausführung, die das Einlegen eines beliebigen Seilabschnitts 25 als Schlaufe in die Handwinde erlaubt, könnten auch geschlossene Führungen vorgesehen sein, durch die das Seil hindurchgeführt wird, um eine bessere Seilführung zu bewirken. Die Laufflächen der Führungsrollen können insbesondere plan oder konkav, aber auch auf eine andere Art ausgeführt sein. Denkbar ist auch eine Rücklaufsicherung in den Lagern der Führungsrollen bzw. der Treibrolle.

Denkbar ist es auch, die Treibrolle 11 durch eine Schwenkbewegung an die Führungsrollen anzudrücken. Dabei könnte auch auf die zweite Führungsrolle 10 verzichtet werden und stattdessen eine einfache, stationäre oder sich mit der Treibrolle mitbewegende Seilführung vorgesehen werden.

Die Handkurbel kann in der Länge verstellbar sein. Die Öffnung des Einschnitts 20 kann vollständig durch eine aufgeschraubte oder anderweitig befestigte Platte o. ä. vollständig verschlossen sein.

Da Auf-/Abseilgeräte und in der Folge auch die Winde oft transportabel sein müssen, d.h. geringes Gewicht aufweisen sollten, sind die bevorzugten Materialien für die Teile der Handwinde hochwertige Aluminiumlegierungen und zum Beispiel für die geringer belasteten Führungsrollen Kunststoff. Die Materialwahl kann jedoch unter den jeweils geltenden Anforderungen in weitem Rahmen frei getroffen werden, so lange unter den Einsatzbedingungen eine sichere Kopplung des Zugseiles an die Treibrolle gewährleistet ist. In diesem Zusammenhang kann es auch möglich sein, auf eine unebene, insbesondere kantige Formgebung der Oberflächen der Flanken 23 zu verzichten, wenn sich eine ausreichende Haftreibung zwischen dem Zugseil und den Oberflächen der Flanken 23 auch ohne diese Vorkehrungen ergibt.

## Patentansprüche

1. Winde zum Bewegen eines Zugseiles (2, 13, 25), mit einer drehbar gelagerten Treibrolle (11) und zumindest einer Führungsrolle (10, 12), wobei die Treibrolle (11) auf die Führungsrolle zu beweglich ist, um durch die Führungsrolle (10, 12) ein Seil (25) in eine Nut (22) der Treibrolle (11) hineinzudrücken und dadurch eine Wirkverbindung zumindest durch Reibung zwischen Seil (25) und Treibrolle (11) zu bewirken, **gekennzeichnet durch** ein zweites Führungsmittel, **durch** das zusammen mit der zumindest einen Führungsrolle (10, 12) eine Umschlingung der Treibrolle (11) vorgebbar ist.

2. Winde gemäß Anspruch 1, **dadurch gekennzeichnet, dass** die Nut (22) als eine die Treibrolle (11) umlaufende Nut (22) zur Aufnahme des Zugseils ausgebildet ist, wobei die Nut einen im wesentlichen V-förmigen Querschnitt aufweist.

3. Winde gemäss einem der Ansprüche 1 und 2, **dadurch gekennzeichnet, dass** das zweite Führungsmittel eine Führungsrolle (10, 12) ist.

4. Winde gemäss einem der Ansprüche 1 bis 3, **dadurch gekennzeichnet, dass** die Treibrolle (11), die Führungsrolle (12) und die zweiten Führungsmittel (10) so ausgeführt sind, dass ein beliebiger Seilabschnitt des Seils (2, 25, 13) als Schlaufe eingelegt werden kann.

5. Winde gemäss einem der Ansprüche 1 bis 4, **dadurch gekennzeichnet, dass** die Flanken (23) der Nut (22) uneben ausgeführt sind, insbesondere durch Vertiefungen, um eine bessere Wirkverbindung zwischen Seil (25) und Treibrolle (11) zu bewirken.

6. Winde gemäss einem der Ansprüche 1 bis 5, **dadurch gekennzeichnet, dass** die Treibrolle (11) auf einem Gleiter (19) drehbar angeordnet ist, der in einem Einschnitt (20) einer Grundplatte (7) verschiebbar angeordnet ist.

7. Winde gemäss einem der Ansprüche 1 bis 5, **dadurch gekennzeichnet, dass** die Treibrolle (11) in einer Halterung drehbar gelagert ist, wobei die Halterung um eine im wesentlichen zur Drehachse der Treibrolle (11) parallele Schwenkachse schwenkbar ist.

8. Winde gemäss einem der Ansprüche 3 bis 7, **dadurch gekennzeichnet, dass** die Führungsmittel, bestehend aus Führungsrolle (12) und zweitem Führungsmittel (10) in einem Abstand voneinander angebracht sind, dass die Treibrolle (11) nicht zwischen der ersten Führungsrolle und den zweiten Führungsmitteln hindurchschiebbar ist.

9. Winde gemäss Anspruch 8, **dadurch gekennzeichnet, dass** die Führungsrolle (12) und die zweiten Führungsmittel (10) so nah beieinander angeordnet sind, dass die Umschlingung der Treibrolle (11) durch ein Seil (25), das zwischen der Führungsrolle (12) und den zweiten Führungsmitteln (10) hindurchgeführt und dessen dadurch gebildete Schlaufe (25) um die Treibrolle (11) herumgelegt ist, mindestens 180° und bevorzugt mehr als 270° beträgt, wenn die Treibrolle (11) an die erste Führungsrolle (12) angedrückt ist.

10. Winde gemäss einem der Ansprüche 1 bis 9, **dadurch gekennzeichnet, dass** die Treibrolle (11) mit einer Handkurbel (16) und/oder einem motorischen Antrieb ausgestattet ist.

## Claims

1. Winch for moving a hauling rope (2, 13, 25), having a rotatably mounted drive roller (11) and at least one guide roller (10, 12), the drive roller (11) being movable towards the guide roller in order to press a rope (25) into a groove (22) of the drive roller (11) by means of the guide roller (10, 12) and thereby bring about an operative connection, at least by friction, between rope (25) and drive roller (11), **characterized by** a second guide means by means of which, together with the at least one guide roller (10, 12), a wrapping-around of the drive roller (11) can be predetermined.

2. Winch according to Claim 1, **characterized in that** the groove (22) is formed as a groove (22) running around the drive roller (11) to receive the hauling rope, the groove having a substantially V-shaped cross section.

3. Winch according to one of Claims 1 and 2, **characterized in that** the second guide means is the guide roller (10, 12).

4. Winch according to one of Claims 1 to 3, **characterized in that** the drive roller (11), the guide roller (12) and the second guide means (10) are so constructed that any desired rope section of the rope (2, 25, 13) can be laid in as a loop.

5. Winch according to one of Claims 1 to 4, **characterized in that** the flank (23) of the groove (22) are of uneven construction, especially caused by recesses, in order to effect a better operative connection between rope (25) and drive roller (11).

6. Winch according to one of Claims 1 to 5, **characterized in that** the drive roller (11) is rotatably disposed on a slide (19) which is displaceably disposed in an incision (20) in a base plate (7).

7. Winch according to one of Claims 1 to 5, **characterized in that** the drive roller (11) is rotatably mounted in a mounting, the mounting being pivotable about a pivot axis substantially parallel to the axis of rotation of the drive roller (11).

8. Winch according to one of Claims 3 to 7, **characterized in that** the guide means, consisting of guide roller (12) and second guide means (10), are affixed at a distance apart such that the drive roller (11) cannot be pushed through between the first guide roller and the second guide means.

9. Winch according to Claim 8, **characterized in that** the guide roller (12) and the second guide means (10) are disposed sufficiently close together for the wrapping around the drive roller (11) by the rope (25) which is passed between the guide roller (12) and the second guide means (10) and whose loop (25) thus formed is laid around the drive roller (11), amounts to at least 180° and preferably more than 270° when the drive roller (11) is pressed against the first guide roller (12).

10. Winch according to one of Claims 1 to 9, **characterized in that** the drive roller (11) is equipped with a hand crank (16) and/or a motor drive.

## Revendications

1. Treuil pour le déplacement d'un câble de traction (2, 13, 25), comprenant une poulie motrice (11) montée en rotation et au moins une poulie de guidage (10, 12), dans lequel la poulie motrice (11) est mobile en direction de la poulie de guidage pour enfoncer, via la poulie de guidage (10, 12), un câble (25) dans une rainure (22) de la poulie motrice (11) et ainsi exercer une liaison efficace au moins par friction entre le câble (25) et la poulie motrice (11), **caractérisé par** un deuxième moyen de guidage par lequel, de manière conjointe avec ladite ou lesdites poulies de guidage (10, 12), on peut prédéfinir un enroulement de la poulie motrice (11).

2. Treuil selon la revendication 1, **caractérisé en ce que** la rainure (22) est réalisée sous la forme d'une rainure (22) pratiquée à la périphérie de la poulie motrice (11) pour la réception du câble de traction, dans lequel la rainure présente une section transversale essentiellement en V.

3. Treuil selon l'une quelconque des revendications 1 et 2, **caractérisé en ce que** le deuxième moyen de guidage est une poulie de guidage (10, 12).

4. Treuil selon l'une quelconque des revendications 1 à 3, **caractérisé en ce que** la poulie motrice (11), la poulie de guidage (12) et le deuxième moyen de guidage (10) sont réalisés de telle sorte que n'importe quelle section du câble (2, 25, 13) peut être insérée sous la forme d'une boucle.

5. Treuil selon l'une quelconque des revendications 1 à 4, **caractérisé en ce que** les flancs (23) de la rainure (22) sont réalisés de manière inégale, en particulier via des renfoncements pour obtenir une meilleure liaison efficace entre le câble (25) et la poulie motrice (11).

6. Treuil selon l'une quelconque des revendications 1 à 5, **caractérisé en ce que** la poulie motrice (11) est disposée en rotation sur un coulisseau (19) qui est disposé en mobilité dans une encoche (20) d'une plaque de base (7).

7. Treuil selon l'une quelconque des revendications 1 à 5, **caractérisé en ce que** la poulie motrice (11) est montée en rotation dans un dispositif de fixation, le dispositif de fixation étant à même de pivoter autour d'un axe de pivotement essentiellement parallèle à l'axe de rotation de la poulie motrice (11).

8. Treuil selon l'une quelconque des revendications 3 à 7, **caractérisé en ce que** les moyens de guidage constitués par une poulie de guidage (12) et par un deuxième moyen de guidage (10) sont montés à une certaine distance l'un de l'autre de telle sorte que la poulie motrice (11) ne puisse aboutir entre la première poulie de guidage et les deuxièmes moyens de guidage.

9. Treuil selon la revendication 8, **caractérisé en ce que** la poulie de guidage (12) et les deuxièmes moyens de guidage (10) sont disposés à ce point à proximité l'un de l'autre que l'enroulement de la poulie motrice (11) via un câble (25) qui est guidé entre la poulie de guidage (12) et les deuxièmes moyens de guidage 10 et dont la boucle (25) formée de cette manière est posée autour de la poulie motrice (11), s'élève à au moins 180°, de préférence à plus de 270° lorsque la poulie motrice (11) est pressée contre la première poulie de guidage (12).

10. Treuil selon l'une quelconque des revendications 1 à 9, **caractérisé en ce que** la poulie motrice (11) est équipée d'une manivelle (16) et/ou d'une commande mécanique.
